# EUROPÄISCHE PATENTSCHRIFT

(11) **EP 0 092 252 B1**
(45) Veröffentlichungstag und Bekanntmachung des Hinweises auf die Patenterteilung: **01.10.1986**
(21) Anmeldenummer: 83103872.4
(22) Anmeldetag: 20.04.1983
(51) Int. Cl.: B41J 31/10, B41J 35/06

(54) **Einrichtung zur Führung eines auswechselbaren Farbbandes in einem Drucker**
Guide for exchangeable ink ribbons in a printer
Dispositif de guidage pour ruban encreur échangeable dans une imprimante

(30) Priorität: 20.04.1982 DE 3214633
(43) Veröffentlichungstag der Anmeldung: 26.10.1983
(73) Patentinhaber: Siemens Nixdorf Informationssysteme Aktiengesellschaft, 33102 Paderborn (DE)
(72) Erfinder: Volke, Hans-Werner, D-4796 Salzkotten (DE); Hilkenmeier, Jürgen, D-4790 Paderborn (DE); Kohlhage, Hermann, Dipl.-Ing., D-4790 Paderborn (DE); Tewes, Udo, D-4790 Paderborn (DE)
(74) Vertreter: Schaumburg, Thoenes & Thurn

## Beschreibung

Die Erfindung betrifft eine Einrichtung zur Führung eines auswechselbaren Farbbandes in einem Drucker, wie sie im Oberbegriff des Patentanspruchs 1 angegeben ist.

In einem Drucker, beispielsweise in einer Schreibmaschine oder einem Nadeldrucker, wird die Druckvorrichtung meist auf einem Träger vor einer einen Aufzeichnungsträger führenden Schreibwalze in Druckzeilenrichtung gemeinsam mit einer Farbbandvorrichtung geführt. Das Farbband wird auf dem Träger an der Vorderseite der Druckvorrichtung durch eine vorgegebene Ebene geführt, in der Druckelemente, also Drucklettern oder Drucknadeln, mechanisch auf das Farbband einwirken und dadurch die Druckfarbe des Farbbandes auf den Aufzeichnungsträger übertragen wird. Das Farbband kann auf einer Vorratsspule angeordnet sein, so daß es von dieser abgewickelt, durch die vorgegebene Ebene geführt und dann auf eine Aufwickelspule aufgewickelt wird. Es ist jedoch auch möglich, das Farbband in einer Farbbandkassette vorzusehen, die als Ganzes auf den Träger der Druckvorrichtung aufgesetzt und dort gehalten werden kann. Das Farbband bildet dann eine auf einer Seite aus der Farbbandkassette austretende und auf der anderen Seite in diese eintretende Schleife, die vor der Druckvorrichtung vorbeizuführen ist.

Unabhängig von der Art der Bereitstellung des Farbbandes ist bei modernen Druckern ein schnelles und unkompliziertes Wechseln des Farbbandes zu fordern, insbesondere wenn ein Drucker praktisch im Dauerbetrieb eingesetzt wird.

Das Auswechseln des Farbbandes war bisher sehr umständlich, da das Farbband manuell zwischen mehrere, gegeneinander versetzt stehende Führungselemente eingelegt werden muß. Ein Beispiel für diesen Vorgang beschreibt die US-A-4110050, die sich mit der vorgegebenen Führung eines Farbbandes in einem Nadeldrucker befaßt. Bei dieser Führung sind beiderseits des Druckbereichs Führungselemente angeordnet, die auf ihrer dem Aufzeichnungsträger abgewandten Seite das Farbband hinter dem vorderen Ende eines Nadeldruckkopfes halten, so daß es um das vordere Ende gewissermaßen herumgeführt wird. Die Führungselemente sind dabei an ihrer das Farbband führenden Fläche mit einer Riffelung versehen, die eine Verlagerung des Farbbandes aufwärts und abwärts bewirken soll, während sich die Gesamtanordnung des Nadeldruckkopfes mit der Farbbandvorrichtung in Zeilenrichtung bewegt.

Bei der bekannten Farbbandführung muß das Farbband beim Einlegen zwischen den Nadeldruckkopf und die Führungselemente manuell gehandhabt werden, was einerseits eine umständliche Bedienung erfordert, andererseits eine unvermeidbare Beschmutzung der Hände mit sich bringt.

Eine Einrichtung der eingangs genannten Art ist aus der GB-A-2 058 719 bekannt. Bei ihr sind die als Stege ausgebildeten Führungselemente an einer in vertikaler Richtung schwenkbaren Gabel angeordnet, die sich auf dem Träger für die Druckvorrichtung befindet. Die Stege bestimmen dabei mit ihren Seitenflächen die Lage der für das Farbband vorgegebenen Ebene im Druckbereich, so daß ihre jeweils in Laufrichtung des Farbbandes weisenden Vorderkanten die Funktion von Umlenkkanten haben. Durch den abfallenden Verlauf der Oberkanten der Stege zu deren Vorderkante hin kann das Farbband beim Einlegen in den Drukker von oben her an den Oberkanten abwärts gleiten und so in seine Lage an den Vorderkanten gelangen. Dabei ist jedoch gleichfalls noch ein anfängliches Einfädeln des Farbbandes in einen V-förmigen Spalt erforderlich, den jeder Steg mit einem ihm gegenüberstehenden weiteren Führungselement bildet. Dieses Einfädeln ist gleichfalls umständlich und erfordert meist doch noch ein manuelles Nachhelfen, da das in den Drucker einzulegende Farbband nicht schon von vornherein den entsprechend der Lage der V-förmigen Spalte umgelenkten Verlauf haben kann.

Es ist Aufgabe der Erfindung, eine Einrichtung zur Führung eines Farbbandes anzugeben, die beim Einlegen des Farbbandes in einen Drucker das selbsttätige Einfädeln des Farbbandes in den Druckbereich gewährleistet und dann das Farbband in vorgegebener Lage hält.

Diese Aufgabe ist für eine Einrichtung eingangs genannter Art erfindungsgemäß dadurch gelöst, daß auf der dem Druckbereich abgewandten Seite des jeweiligen Steges ein Außensteg angeordnet ist, dessen Vorderkante gegenüber den in der vorgegebenen Ebene liegenden Vorderkanten der Stege zurückversetzt ist und dessen Oberkante gegenüber denjenigen der Stege stärker abfällt.

Bei einer Einrichtung dieser Art ist jegliches manuelle Handhaben der vor der Druckvorrichtung vorbeizuführenden Farbbandschleife völlig überflüssig, und die vorstehend aufgezeigten Nachteile bisheriger Einrichtungen werden völlig vermieden, denn die Farbbandschleife liegt beim Einlegen in den Drucker zusätzlich auf den Oberkanten der Außenstege auf, die gegenüber den Oberkanten der Innenstege stärker abfallen, also höher angeordnet sein können. Zunächst wird das Farbband also-auf diesen steileren Oberkanten herabgleiten, wonach es dann längs der Oberkanten der Innenstege in die vorgegebene Ebene des Druckbereichs gelangt. Da die Außenstege mit ihren Vorderkanten gegenüber den Vorderkanten der Innenstege zurückversetzt sind, erhält das Farbband einen geknickten Verlauf über die Vorderkanten aller Stege, wodurch es in dem Druckbereich bzw. in der vorgegebenen Ebene besser gespannt gehalten wird.

Vorteilhaft stehen die Stege jeweils in einer etwa quer zur vorgegebenen Ebene liegenden Ebene. Dies bedeutet, daß die Stege mit ihren Seitenflächen zueinander parallel stehen, so daß für sie trotz ihrer stegförmigen Ausbildung ein geringstmöglicher Platzbedarf entsteht. Hierbei ist dann vom besonderen Vorteil, daß die Stege gleichzeitig auch zur Haltung des vorderen Teils eines Nadeldruckkopfes dienen können.

Auf der der Druckvorrichtung abgewandten Seite des Farbbandes können quer zur Farbbandlängsrichtung beiderseits des Druckbereichs Stifte angeordnet sein, die über die Oberkanten der Stege hinausragen. Solche Stifte können vorteilhaft die ordnungsgemäße Führung des Farbbandes weiter verbessern, insbesondere wenn sie beispielsweise in den Weg des Farbbandes zwischen den Innenstegen und den Außenstegen hineinragen. Dadurch wird das Farbband im Druckbereich einwandfrei gespannt gehalten. Zusätzlich können die Stifte auch zur Führung von Elementen dienen, die auf ihrer dem Farbband abgewandten Seite liegen, wie noch beschrieben wird. Da die Stifte höher sind als die Oberkanten der Stege, wird sichergestellt, daß das Farbband beim selbsttätigen Einfädeln zwischen die Stifte und die Stege gelangt und nicht etwa auf die den Stegen abgewandte Seite der Stifte geführt wird.

Die Stifte sind zweckmäßig in das sie tragende Element einschraubbar, so daß sie dann auch zur Befestigung weiterer Elemente dienen können, die gegebenenfalls auszuwechseln sind.

Die Erfindung wird im folgenden anhand eines in den Figuren dargestellten Ausführungsbeispiels beschrieben. Es zeigen
Figur 1 die Draufsicht auf einen Drucker, in dem die Einrichtung nach der Erfindung verwendet ist, und
Figur 2 eine perspektivische Darstellung der Führungseinrichtung mit zugeordnetem Nadeldruckkopf und einer Farbbandkassette.

In Figur 1 ist in einer Draufsicht ein elektromechanisches Druckwerk dargestellt, welches mit einem Schreibkopf 42 als Druckvorrichtung arbeitet, der auf einem Träger 40 in den durch einen Doppelpfeil A dargestellten Richtungen verschiebbar ist, so daß mit ihm Druckzeilen auf einem Aufzeichnungsträger gedruckt werden können, der über eine Schreibwalze 18 geführt wird. Der Aufzeichnungsträger wird mit Andruckrollen 30 gegen die Schreibwalze gedrückt. Der Antrieb der Schreibwalze erfolgt über einen Antriebsmotor 14 und ein Getriebe 16 in Zeilenschritten, wie dies für Druckwerke dieser Art bekannt ist.

Auf dem Träger 40 kann eine Farbbandkassette 44 angeordnet werden, die in Figur 1 strichpunktiert angedeutet ist. Farbbandkassetten dieser Art haben einen Ausschnitt für den Schreibkopf 42 und führen das in ihnen in einem Vorrat bereit gehaltene Farbband durch einen Druckbereich, der etwa zwischen den vorderen Enden ihrer beiden Teile liegt, welche beiderseits des Schreibkopfes 42 angeordnet sind.

Der Träger 40 wird vorn auf einer Lagerwelle 46 und hinten mittels einer Leitrolle 48 auf einer Laufbahn 50 geführt, die Teil der Rahmenkonstruktion 10 ist.

Der Verschiebeantrieb für den Träger 40 ist unmittelbar unter der Lagerwelle 46 angeordnet. Er umfaßt einen um zwei Umlenkrollen 52, 54 geführten Zahnriemen 56, dessen eines Trum mit dem Träger 40 verbunden ist. Die Umlenkrolle 54 sitzt unmittelbar auf der Achse eines Antriebsmotors 58, der in Figur 1 gestrichelt angedeutet ist.

Um im Schreibbereich eine einwandfreie Anlage des Aufzeichnungsträgers an der Schreibwalze 18 zu gewährleisten und ein Verkanten des Aufzeichnungsträgers mit Teilen des Druckwerkes mit Sicherheit auszuschliessen, ist parallel zur Schreibwalze 18 und mit geringem Abstand zu ihr etwa tangential ein Band 62 vorgesehen. Dieses Band 62 liegt entweder mit einem der Stärke des Aufzeichnungsträgers entsprechenden geringen Abstand oder direkt gegen die Oberfläche der Schreibwalze 18 an. Es bewirkt, daß der Aufzeichnungsträger im Druckbereich immer fest an der Oberfläche der Schreibwalze 18 anliegt, auch wenn er noch nicht von den Andruckrollen 30 erfaßt ist. Das Band 62 ist mit seinen beiden Enden in noch zu beschreibender Weise am Träger 40 befestigt, so daß es von ihm in Zeilenrichtung A mitgenommen wird. Es ist als Endlosband ausgebildet und wird über im Bereich der Schreibwalzenenden angeordnete Umlenkrollen 66 sowie hinter der Druckvorrichtung angeordnete Umlenkrollen 68 geführt. Um das Band 62 gespannt zu halten, ist eine Feder 70 in den Verlauf des Bandes 62 eingefügt. Das Band 62 hat unmittelbar vor dem Schreibkopf 42 eine Durchbrechung 72 (Figur 2), so daß die Druckelemente des Schreibkopfes 42 auf das Farbband 75 (Figur 2) einwirken können.

Die Farbbandkassette 44 und der Schreibkopf 42 sind auswechselbar auf dem Träger 40 angeordnet. Dies ist für Elemente dieser Art an sich bekannt. Wie Figur 2 zeigt, ist an dem der Schreibwalze zugewandten Teil des Trägers 40 ein Kopfteil 86 mittels Schrauben 88 befestigt. Dieser Kopfteil 86 ist Träger für zwei Stifte 76, die in den Kopfteil 86 eingeschraubt sind und das Band 62 mittels zweier Laschen 74 am Kopfteil 86 befestigen. Der Kopfteil 86 dient ferner zur Führung des Farbbandes 75, welches aus der Farbbandkassette 44 heraus- bzw. in sie eingeführt wird.

Figur 2 zeigt eine Aussparung 84 der Farbbandkassette 44, mit der diese in nicht dargestellte, an sich bekannte Vorsprünge des Trägers 40 einrastet.

Der Kopfteil 86 trägt beiderseits des Druckbereiches Stege 90, deren Oberkanten 92 wenigstens teilweise in Richtung zum Druckbereich hin abfallen. Außerhalb dieser beiden Stege 90 sind weitere Stege 94 angeordnet, die zu den Stegen 90 in einem zum Farbband 75 hin sich öffnenden Winkel stehen, also in dieser Richtung divergieren. Die Oberkanten 96 der Stege 94 sind gegenüber den Oberkanten der Stege 90 stärker abfallend ausgebildet. Die divergierende Anordnung der Stege 94 sowie ihre Anordnung relativ zu. den Stegen 90 ist auch in Figur 1 in der Draufsicht zu erkennen.

Wenn die Farbbandkassette 44 auf den Träger 40 aufgesetzt wird, so legt sich das Farbband 75 zunächst lose auf die Oberkanten 92 und 96 der Stege 90 und 94. Wenn das Farbband 75 dann während der Bewegung des Trägers 40 transportiert wird, gleitet es von den schrägen Oberkanten 92, 96 ab und fädelt sich zwischen die Vorderkanten 98 der Stege 90 und die Stifte 76 selbsttätig ein. Um diesen Vorgang sicher zu gewährleisten, sind die Stifte 76 gegenüber den Oberkanten 92 bzw. 96 höher ausgebildet, so daß das Farbband 75 nicht über die Stifte 76 vor diese gleiten kann. Die Vorderkanten 100 der äußeren Stege 94 sind gegenüber den Vorderkanten 98 der inneren Stege 90 etwas zurückversetzt. Die an der Farbbandkassette 44 ausgebildeten Führungsnasen 102 zur Zuführung bzw. Abführung des Farbbandes 75 sind gegenüber den Vorderkanten 100 nochmals zurückversetzt. Auf diese Weise läuft das Farbband 75 etwa in Form eines Polygonzuges um die Vorderkanten 98, 100 sowie die Führungsnasen 102 und bleibt durch die dort auftretende Reibung leicht gespannt. Dieser Effekt wird noch dadurch verstärkt, daß die Stifte 76 leicht in den Weg des Farbbandes 75 zwischen den Stegen 90 und 94 hineinragen.

Die inneren Stege 90 dienen gleichzeitig als seitliche Halterung für den vorderen Teil 104 des Schreibkopfes 42, der ein Nadelkanal eines Nadeldruckkopfes sein kann. Zwei auf dem Schreibkopf stehende Stützen 106, 108 dienen zur Anlage des Schreibkopfes 42 in Richtung senkrecht zum Druckbereich. Ein an der Stütze 106 schwenkbar angeordneter Federbügel 110 kann über den Nadelkanal 104 geschwenkt und unter einer an der Stütze 108 ausgebildeten Nase 112 verriegelt werden.

Die vorstehend beschriebene Einrichtung gewährleistet also einerseits die genaue Führung eines Farbbandes durch eine vorgegebene Ebene, in der der Druckbereich liegt, andererseits die selbsttätige Einfädelung des Farbbandes in diesen Druckbereich. Darüberhinaus kann sie leicht konstruktiv so gestaltet werden, daß das Farbband in dem Druckbereich einwandfrei gespannt wird und diese Spannung nicht durch Elemente einer Farbbandkassette bzw. durch Zusatzelemente bei Farbbandspulen erzeugt werden muß. Das Farbband kann beim Einlegen in ein Druckwerk mit einer Schleife relativ ungenau über den Druckbereich gelegt werden, in den es dann bei seiner Transportbewegung einwandfrei hineingeführt wird.

## Patentansprüche

1. Einrichtung zur Führung eines auswechselbaren Farbbandes in einem Drucker mit einer Druckvorrichtung (42), an deren Vorderseite das Farbband (75) vorbeigeführt und hierzu in einer vorgegebenen Ebene im Druckbereich durch beiderseits des Druckbereichs auf einem mit der Druckvorrichtung (42) verbundenen Träger (40) angeordnete Führungselemente gehalten wird, die als Stege (90) ausgebildet sind, deren Vorderkanten (98) etwa quer zur Farbbandlängsrichtung angeordnet sind und deren Oberkanten (92) wenigstens teilweise zu den Vorderkanten (98) hin abfallend verlaufen, dadurch gekennzeichnet, daß auf der dem Druckbereich abgewandten Seite des jeweiligen Steges (90) ein Außensteg (94) angeordnet ist, dessen Vorderkante (100) gegenüber den in der vorgegebenen Ebene liegenden Vorderkanten (98) der Stege (90) zurückversetzt ist und dessen Oberkante (96) gegenüber denjenigen der Stege (90) stärker abfällt.

2. Einrichtung nach Anspruch 1, dadurch gekennzeichnet, daß die Stege (90) jeweils in einer etwa quer zur vorgegebenen Ebene liegenden Ebene stehen.

3. Einrichtung nach Anspruch 2 mit einem Nadeldruckkopf (42) als Druckvorrichtung, dadurch gekennzeichnet, daß die Stege (90) zwischen sich den vorderen Teil (104) des Nadeldruckkopfes (42) halten.

4. Einrichtung nach einem der Ansprüche 1 bis 3, dadurch gekennzeichnet, daß die Außenstege (94) zum Farbband (75) hin divergierend angeordnet sind.

5. Einrichtung nach einem der vorhergehenden Ansprüche, dadurch gekennzeichnet, daß auf der der Druckvorrichtung (42) abgewandten Seite des Farbbandes (75) quer zur Farbbandlängsrichtung beiderseits des Druckbereiches Stifte (76) angeordnet sind, die über die Oberkanten (92) der Stege (90) hinausragen.

6. Einrichtung nach Anspruch 5, dadurch gekennzeichnet, daß die Stifte (76) das Farbband (75) berühren.

7. Einrichtung nach Anspruch 6, dadurch gekennzeichnet, daß die Stifte (76) in den Weg des Farbbandes (75) zwischen den Stegen (90) und den Außenstegen (94) hineinragen.

## Claims

1. A device for guiding an exchangeable ink ribbon in a printer, said printer comprising a printing device (42) over the forward side of which the ink ribbon (75) is guided and therefor held in a perdetermined plane in the printing range by guide means arranged on both sides of the printing range on a carrier means (40) connected to said printing device (42), which guide means are legs (90) to the leading edges (98) of which are arranged approximately transversely to the longitudinal direction of the ink ribbon and the upper edges (92) of which are at least partly inclined downwardly toward said leading edges (98), characterized in that an external leg (94) is arranged on the side of the respective leg (90) averted from the printing range, the leading edge (100) of which external leg (94) is deferred with respect to the leading edges (98) of the legs (90) lying in the predetermined plane and the upper edge (96) of which external leg (94) is more inclined than the upper edges of the legs (90).

2. A device as claimed in Claim 1, characterized in that said legs (90) each stand in a plane approximately transverse to the predetermined plane.

3. A device as claimed in Claim 2 with a needle printing head (42) as printing device, characterized in that said legs (90) hold between them the forward portion (104) of said needle printing head (42).

4. A device as claimed in any one of Claims 1 to 3, characterized in that said external legs (94) are arranged divergingly toward said ink ribbon (75).

5. A device as claimed in any one of the preceding claims, characterized in that on the side of said ink ribbon (75) averted from said printing device (42) pins (76) are arranged transverse to the longitudinal direction of the ink ribbon and on either side of the printing range, which pins project over said upper edges (92) of said legs (90).

6. A device as claimed in Claim 5, characterized in that said pins (76) touch said ink ribbon (75).

7. A device as claimed in Claim 6, characterized in that said pins (76) protrude into the path of said ink ribbon (75) between said legs (90) and said external legs (94).

## Revendications

1. Dispositif pour guider un ruban encreur interchangeable dans une imprimante comportant un dispositif d'impression (42) devant le côté antérieur duquel passe le ruban encreur (75) qui est tenu dans ce but, dans un plan prédéterminé de la zone d'impression par des éléments de guidage disposés des deux côtés de cette zone d'impression sur un support (40) relié au dispositif d'impression (42) et réalisés sous forme de baguettes (90) dont les arêtes antérieures (98) sont disposées sensiblement transversalement au sens longitudinal du ruban encreur et dont les arêtes supérieures (92) s'inclinent au moins partiellement en direction des arêtes antérieures (98), caractérisé en ce qu'on dispose sur le côté de chaque baguette (90) opposé à la zone d'impression une baguette extérieure (94) dont l'arête antérieure (100) est en retrait par rapport aux arêtes antérieures (98) des baguettes (90) situées dans le plan prédéterminé, et dont l'arête supérieure (96) est plus fortement inclinée que celles des baguettes (90).

2. Dispositif selon la revendication 1, caractérisé en ce que les baguettes (90) se trouvent dans un plan sensiblement transversal au plan prédéterminé.

3. Dispositif selon la revendication 2, comportant une tête d'impression à aiguilles (42) en tant que dispositif d'impression, caractérisé en ce que les baguettes (90) maintiennent entre elles la partie antérieure (104) de la tête d'impression à aiguilles (42).

4. Dispositif selon l'une des revendications 1 à 3, caractérisé en ce que les baguettes extérieures (94) divergent vers le ruban encreur (75).

5. Dispositif selon l'une des revendications précédentes, caractérisé en ce qu'on dispose sur le côté du ruban encreur (75) opposé au dispositif d'impression (42), transversalement au sens longitudinal du ruban encreur, de chaque côté de la zone d'impression des tiges (76) qui dépassent au-dessus des arêtes supérieures (92) des baguettes (90).

6. Dispositif selon la revendication 5, caractérisé en ce que les tiges (76) touchent le ruban encreur (75).

7. Dispositif selon la revendication 6, caractérisé en ce que les tiges (76) saillent dans le parcours du ruban encreur (75) entre les baguettes (90) et les baguettes extérieures (94).
